# EUROPÄISCHE PATENTSCHRIFT

(11) **EP 0 318 853 B1**
(45) Veröffentlichungstag und Bekanntmachung des Hinweises auf die Patenterteilung: **21.08.1991**
(21) Anmeldenummer: 88119646.3
(22) Anmeldetag: 25.11.1988
(51) Int. Cl.: B41F 13/02, B65H 26/02

(54) **Vorrichtung zum Verhindern von Maschinenschäden**
Apparatus for avoiding damage to machines
Dispositif pour éviter d'endommager les machines

(30) Priorität: 02.12.1987 DE 3740812; 02.07.1988 DE 3822497
(43) Veröffentlichungstag der Anmeldung: 07.06.1989
(73) Patentinhaber: GRAFOTEC KOTTERER GMBH, D-86420 Diedorf (DE)
(72) Erfinder: Kotterer, Werner J., D-8901 Diedorf (DE)
(74) Vertreter: Munk, Ludwig, Dipl.-Ing.

(56) Entgegenhaltungen:
- DE-A- 3 431 686
- US-A- 3 404 627

## Beschreibung

Vorrichtung zum Verhindern von Maschinenschäden bei Rollenrotationsdruckmaschinen mit wenigstens einer nach einem Druckwerk angeordneten, vorzugsweise mit einer im Bereich zwischen dem letzten Druckwerk und einem nachgeordneten Trockner angeordneten, einen Durchlaufschlitz aufweisenden Bahnklemm- und/oder Trenneinrichtung, die mittels einer einen Bahnriß erkennenden Bahnabtasteinrichtung betätigbar ist.

Eine Anordnung dieser Art ist aus der DE-OS 3431686 bekannt. Bei dieser bekannten Anordnung wird die an den Trockner angebaute Klemmeinrichtung durch einen im Bereich hinter dem Trockner bzw. hinter der dem Trockner nachgeordneten Kühleinrichtung angeordneten Papierreißschalter aktiviert. Dieser Plazierungsbereich für den Papierreißschalter stellt zwar einen gefährdeten Bereich hinsichtlich des Auftretens von Bahnrissen dar. Jedoch nicht jeder Bahnriß muß zwangsläufig zu einem Wickler und damit zu der Gefahr eines Maschinenschadens führen. Diese Gefahr besteht nur, wenn die infolge des Risses spannungslos gewordene Papierbahn aufgrund der Adhäsionswirkung der Farbe an einem Farbe auf sie übertragenden Druckwerkszylinder, im Falle einer Offsetdruckmaschine an einem Gummizylinder, haften bleibt und von diesem mitgenommen wird. In einem derartigen Fall muß aber die Bahn zur Vermeidung von Maschinenschäden schnell geklemmt und/oder gekappt werden. In den anderen Fällen ist dies nicht erforderlich und macht lediglich einen erneuten Bahneinzug ab der Kappstelle und ein erneutes Herrichten der Bahnklemm- und/oder -trenneinrichtung erforderlich. Bei der bekannten Anordnung mit einem dem Trockner nachgeordneten Papierreißschalter wird die Bahnklemm- und/oder -trenneinrichtung in jedem Falle, d.h. ohne Unterscheidung zwischen Wicklergefahr und Gefahrlosigkeit, aktiviert. Die bekannte Anordnung erweist sich demnach als nicht bedienungsfreundlich genug. Hinzu kommt, daß eine Abtastung der Bahn im Bereich hinter dem Trockner, wobei in der Regel ein die Bahn mechanisch abtastender Schleifschuh Verwendung findet, eine sehr lange Reaktionszeit ergibt, so daß im Falle wirklicher Gefahr im Verzuge die erforderliche Aktivierung der Bahnklemm- und/oder -trenneinrichtung vielfach zu spät kommt. Die bekannte Anordnung erweist sich demnach auch nicht als sicher und zuverlässig genug.

Hiervon ausgehend ist es daher die Aufgabe der vorliegenden Erfindung, unter Vermeidung der Nachteile der bekannten Anordnungen eine Vorrichtung eingangs erwähnter Art mit einfachen und kostengünstigen Mitteln so zu verbessern, daß eine hohe Bedienungsfreundlichkeit sowie eine hohe Sicherheit und Zuverlässigkeit erreicht werden.

Diese Aufgabe wird erfindungsgemäß dadurch gelöst, daß die Bahnabtasteinrichtung wenigstens einen auf Bahnberührung ansprechenden Bahnreißschalter enthält, der mit der zugeordneten Bahnklemm- und/oder -trennvorrichtung zusammengebaut ist und in dieser mit Abstand gegenüber der bei störungslosem Betrieb geltenden Transportebene der Bahn an einer Stelle angeordnet ist, an der im Falle eines Bahnrisses eine von einem die spannungslose Bahn mitnehmenden Zylinder bewirkte Winkelauslenkung der Bahn stattfindet.

Hierbei wird in vorteilhafter Weise die einem Wickler zwangsläufig vorangehende Winkelauslenkung der Bahn zur Aktivierung der Bahnklemm- und/oder -trenneinrichtung benutzt. Die erfindungsgemäßen Maßnahmen stellen daher sicher, daß nicht im Falle jedes Bahnrisses eine Aktivierung der Bahnklemm- und/oder -trenneinrichtung erfolgt, sondern nur dann, wenn die Bahn infolge des Bahnrisses eine Winkelauslenkung erfährt, d.h. wenn wirklich eine Wicklergefahr droht. Ein unnötiges Abschlagen der Papierbahn wird daher vermieden, was eine hohe Bedienungsfreundlichkeit ergibt. Hinzu kommt, daß sich vergleichsweise kurze Reaktionszeiten ergeben. In diesem Zusammenhang ist nämlich davon auszugehen, daß, wenn es zu einer Mitnahme der Papierbahn, d.h. zu einer Winkelauslenkung der Papierbahn, kommt, es schon im Verlauf des Reißens der Papierbahn bzw. unmittelbar danach dazu kommt. Der erfindungsgemäße Papierreißschalter kann daher bereits reagieren, wenn ein nach dem Trockner vorgesehener Schleifschuh etc. noch gar nicht reagieren könnte. Ein weiterer Vorteil der erfindungsgemäßen Maßnahmen ist darin zu sehen, daß hier bei störungsfreiem Betrieb berührungslos von der Bahn passierte Bahnreißschalter Verwendung finden können, die infolge ihrer Berührungsempfindlichkeit in vorteilhafter Weise auch unempfindlich gegen Verschmutzung sind. Die erfindungsgemäßen Maßnahmen ergeben ferner eine kompakte Baueinheit, die in vorteilhafter Weise komplett vormontierbar ist. Infolge der Integration der Bahnreißschalter in die Bahnklemm- und/oder -trenneinrichtung bleibt zudem eine gute Zugänglichkeit der Druckmaschine gewährleistet, was sich vorteilhaft auf die Bedienungsfreundlichkeit auswirkt. Ein weiterer Vorteil ist darin zu sehen, daß die Integration der Bahnreißschalter in die Bahnklemm- und/oder -trenneinrichtung auch automatisch zu einem Schutzgehäuse für die Bahnreißschalter führt. Diese können daher in vorteilhafter Weise als empfindliche, nicht mechanische Elemente, z.B. kapazitive Schalter, ausgebildet sein, die der Bahn keinerlei Widerstand entgegensetzen.

In vorteilhafter Weiterbildung der übergeordneten Maßnahmen können bezüglich der Papierbahn einander etwa gegenüberliegende Bahnreißschalter vorgesehen sein. Dies macht die Festlegung einer bevorzugten Auslenkrichtung der Bahn entbehrlich und gewährleistet somit eine besonders hohe Sicherheit.

Eine weitere vorteilhafte Ausführung kann darin bestehen, daß der bzw. die Bahnreißschalter einen von der Bahn auslenkbaren, mechanischen Taster aufweisen, der als über die ganze Arbeitsbreite sich erstreckende Leiste ausgebildet ist, die in ihrer Ruheposition an einem Anschlag anliegt und in einer vom Anschlag abgehobenen Stellung ein Steuerorgan betätigt. Diese Maßnahmen ergeben in vorteilhafter Weise einen mechanischen Schalter, der aber bei störungsfreiem Betrieb dennoch von der Bahn berührungslos passiert wird. Ein derartiger Schalter ist in vorteilhafter Weise völlig stoß- und verschmutzungsunempfindlich und arbeitet dennoch berührungslos. Ein derartiger Bahnreißschalter kann daher in vorteilhafter Weise auch ganz in der Nähe eines Druckwerks positioniert sein, ohne daß der dabei nicht vermeidbare Farbnebel die Wirksamkeit beeinträchtigen könnte. Ein weiterer Vorteil ist darin zu sehen, daß infolge der über die ganze Breite reichenden Länge der Leiste jeder Einstellungsaufwand entfällt.

Weitere vorteilhafte Ausgestaltungen und zweckmäßige Fortbildungen der übergeordneten Maßnahmen ergeben sich aus der nachstehenden Beschreibung einiger Ausführungsbeispiele anhand der Zeichnung in Verbindung mit den restlichen Unteransprüchen.

In der Zeichnung zeigen:

- Figur 1: eine Seitenansicht eines Beispiels mit kapaziti-ven Bahnreißschaltern,
- Figur 2: eine Seitenansicht eines Beispiels mit einem mechansichen Bahnreißschalter und
- Figur 3: einen Längsschnitt durch den mechanischen Bahnreißschalter gemäß Figur 2.

Die Figuren 1 und 2 lassen jeweils das letzte Druckwerk 1 einer Rollenrotationsdruckmaschine erkennen, in welcher eine Papierbahn 2 bedruckt wird. Die bedruckte Bahn 2 läuft in einen der Druckmaschine nachgeordneten Trockner 3 ein, in welchem die Bahn 2 mit Trocknungsluft beaufschlagt wird. Infolge der starken thermischen Beanspruchung der Bahn 2 im Bereich des Trockners stellt dieser eine Gefahrzone hinsichtlich des Auftretens von Bahnrissen dar.

Die auf die Bahn 2 übertragene Druckfarbe besitzt, insbesondere im Falle von Offsetdruck, starke Adhäsionseigenschaften. Bei störungsfreiem Betrieb wird die Bahn 2 infolge des Bahnzugs entgegen der von der Farbe bewirkten Haftung von den mit der Bahn 2 zusammenwirkenden Zylindern, im Falle einer Offsetdruckmaschine den Gummizylindern 4 abgezogen. Im Falle eines Bahnrisses im rissgefährdeten Trocknerbereich entfällt der Bahnzug, was zur Folge hat, daß die Bahn 2 an einem der von ihr passierten, aufeinander abrollenden Zylinder 4 kleben bleibt, was zu einem Wickler führen kann. Dem geht eine in der Zeichnung mit gestrichelten Linien dargestellte Auslenkung der Bahn 2 voran.

Um dabei Maschinenschäden zu vermeiden, ist im Bereich zwischen den letztem Druckwerk 1 und dem Trockner 3 eine Bahnklemm- und/oder -Trenneinrichtung 5 vorgesehen, die mit gegeneinander bewegbaren Klemmbacken 6 und/oder Abschlagmessern 7 versehen ist und die in Abhängigkeit von der gestrichelt angedeuteten Auslenkung der Bahn 2 aktiviert wird. Mit Hilfe dieser Einrichtung 5 wird die Bahn 2 geklemmt bzw. durchtrennt, so daß sie von dem sie mitnehmenden Zylinder 4 nicht aus dem Trockner 3 zurückgeholt werden kann.

Bei der Ausführung gemäß Figur 1 ist die Einrichtung 5 auf einer an der Eingangsseite des Trockner 3 angebrachten Konsole 9 aufgenommen und so angeordnet, daß sich ihr Durchlaufschlitz 9 vor dem Einlaßschlitz 10 des Trockners 3 befindet. Bei störungsfreiem, in Figur 1 mit einer durchgezogenen Linie angedeutem Betrieb läuft die Papierbahn 2 berührungslos durch den Durchlaufschlitz 9 hindurch. Die mit gestrichelten Linien angedeutete Auslenkung der Bahn 2 kann bei der Ausführung gemäß Figur 1, bei der die mit der Bahn 2 zusammenwirkenden Zylinder 4 keine nennenswerte gegenseitige Versetzung aufweisen, in der einen oder anderen Richtung erfolgen. Um die Auslenkung in jedem Falle zuverlässig zu erfassen, sind daher im vorliegenden Beispiel zwei bezüglich des eine Auslenkung erfahrenden Bahntrums zwischen Druckwerk 1 und Trockner 3 einander gegenüberliegende Bahnreißschalter 11 vorgesehen. Diese sind hier in das Gehäuse der Bahnklemm- und/oder -Trenneinrichtung 5 integriert. Beim dargestellten Ausführungsbeispiel sitzen die Bahnreißschalter 11 im Bereich der oberen und unteren Kante des Einlaufquerschnitts des Durchlaufschlitzes 9.

Die einander gegenüberliegenden Bahnreißschalter 11 sind als kapaziti-ve Schalter ausgebildet, deren Kraftfeld durch eine im Falle einer Auslenkung der Bahn 2 sich ergebende Änderung der Transportebene der Bahn 2 beeinflußt wird. Im Falle einer Auslenkung der Bahn 2 nach unten schaltet der untere Bahnreißschalter 11, und umgekehrt. Die einander gegenüberliegenden Schalter 11 sind dementsprechend durch ein Or-Gatter miteinander verknüpft. Die verwendeten kapaziti-ven Schalter sind richtungsunempfindlich, so daß für den oberen und unteren Schalter gleiche Elemente Verwendung finden können. Die Unterbringung der Bahnreißschalter 11 in zugeordneten Kammern des Gehäuses 12 der Bahnklemm- und/oder -Trenneinrichtung 5 ergibt auch einen Schutz der Schalter 11 vor Stoß- und Schmutzbeaufschlagung so daß negative Auswirkungen eventuell in der Luft vorhandener Farbnebel, deren Stärke zum Trockner 3 hin ohnehin abnimmt, ausgeschaltet sind.

Bei dem der Figur 2 zugrundeliegenden Beispiel befindet sich die Bahnklemm- und/oder -Trenneinrichtung 5 am Ausgang des Druckwerks 1. Hinsichtlich des prinzipiellen Aufbaus der Bahnklemm- und/oder -Trenneinrichtung 5 kann auf die obigen Ausführungen Bezug genommen werden. Zur Vermeidung jeder Art von Schmutzempfindlichkeit eines hier mit der Bahnklemm- und/oder -Trenneinrichtung ebenfalls zu einer Baueinheit zusammengefaßten Bahnreißschalters 13 ist dieser als von der eine Auslenkung erfahrenden Bahn 2 mechanisch betätigbarer Drückerschalter ausgebildet. Bei der Ausführung gemäß Figur 2 sind die mit der Bahn 2 zusammenwirkenden Gummizylinder zur Erzielung einer möglichst großen Bahnumschlingung verhältnismäßig weit gegeneinander versetzt, so daß die Bahn 2 vom oberen Gummizylinder 4 wesentlich später abläuft als vom unteren Gummizylinder 4. Bei einer derartigen Zylinderkonfiguration erfolgt die Auslenkung der Bahn 2 im Falle eines Bahnrisses erfahrungsgemäß zur Seite des von der Bahn 2 zuletzt verlassenen Zylinders 4 hin. Bei der Ausführung gemäß Figur 2 genügt daher ein oberhalb der Bahn 2 angeordneter Bahnreißschalter 13. Dieser an die am Bereich des Druckwerksausgangs angeordnete Bahnklemm- und/oder -Trenneinrichtung 5 angebaute Bahnreißschalter 13 befindet sich in unmittelbarer Nachbarschaft des im Falle eines Bahnrisses die Bahn 2 auslenkenden Zylinders 4 und damit im Bereich der stärksten Bahnauslenkung, so daß trotz der mechanischen Wirkungsweise des hier vorgesehenen Bahnreißschalters 13 eine zuverlässige Schalterbetätigung erfolgt.

Der hier vorgesehene, mechanische Papierreißschalter 13 enthält, wie am besten aus Figur 3 ersichtlich ist, eine über die ganze Arbeitsbreits des Druckwerks 1 gehende Leiste 14, die in einem Gehäuse 15 aufgenommen und aus diesem bis auf Anschlag ausfahrbar ist. Hierzu ist die Leiste 14 mit zwei lotrecht zur Ebene der Papierbahn 2 verlaufenden Langlöchern 16 versehen, durch die jeweils ein gehäusefester Anschlagstift 17 hindurchgreift. Das Gehäuse 15, das hier an das Gehäuse 12 der Bahnklemm- und/oder -Trenneinrichtung 5 angesetzt ist, besitzt einen etwa U-förmigen Querschnitt, so daß sich aufgrund der durch die Anschlagstifte 17 miteinander verbundenen Seitenschenkel des Gehäuses eine zuverlässige Führung der Leiste 14 ergibt. Die Gehäusestirnseiten können durch Verschlußplatten verschlossen sein.

Die hier nach unten gehende Ausfahrbewegung der Leiste 14 kann durch Schwerkraft erfolgen. Im dargestellten Ausführungsbeispiel wird die Ausfahrbewegung durch zwei an der Leistenrückseite angreifende Ausfahrfedern 18 unterstützt. Hierbei handelt es sich jedoch um sehr leichte Federn, so daß die Leiste 14 entgegen der Schwerkraft und der Federkraft durch die im Falle eines Bahnrisses eine Auslenkung erfahrende Papierbahn 2 angehoben werden kann. Die Leiste 14 besteht aus Kunststoff und erweist sich demnach als selbstschmierend und korrosionssicher und damit pflegeleicht. Da der Leiste 14 ein vergleichsweise großes Laufspiel gegeben sein kann, können bei der Herstellung des Gehäuses 15 große Toleranzen zugelassen werden.

In das Gehäuse 15 ragt von oben ein Schaltstift 19 eines auf das Gehäuse 15 aufgesetzten Steuerventils 20 hinein, das in der zu den Antriebseinrichtungen der Bahnklemm- und/oder -Trenneinrichtung 15 führenden Energieversorgungsleitung 21 angeordnet ist. Die Antriebseinrichtung kann aus Preßluftzylindern bestehen, die mit am Steuerventil 20 anstehender Preßluft betätigt werden. Der Schaltstift 19 ist so angeordnet, daß er durch die Rückseite der Leiste 14 gedrückt werden kann.

Bei störungsfreiem Normalbetrieb läuft die Bahn 2 berührungslos an der Unterseite der bis auf Anschlag aus dem zugeordneten Gehäuse 15 ausgefahrenen Leiste 14 vorbei, ebenso an den in ihre voneinander entfernte Warteposition gebrachten Klemm- und Schneidorganen in Form der Backen 6 Messer 7. Im Falle eines Bahnrisses mit anschließender Auslenkung der Bahn 2 wird die Leiste 14 von der ausgelenkten Bahn angehoben, wobei der Schaltstift 19 auf die Leistenrückseite aufläuft und gedrückt wird. Hierdurch wird das Ventil 20 auf Durchlauf gestellt, wodurch die Klemm- und Schneidorgane in Form der Backen 6 und Messer 7 in gegenseitigen Eingriff kommen.

An das Ventil 20 ist im dargestellten Ausführungsbeispiel ein ebenfalls mittels der Schaltsstifts 19 betätigbarer Schalter 22 angesetzt, der in einer Steuerleitung 23 zur Stillsetzung des Maschinenhauptantriebs angeordnet ist.

Die gesamte, durch die Bahnklemm- und/oder -Trenneinrichtung 5 samt angesetztem Bahnreißschalter 13 und angesetzen Steuereinrichtungen in Form des Ventils 20 und des Schalters 22 gebildete Baueinheit, die hier zu Gewährleistung einer zuverlässigen mechanischen Betätigung des Bahnreißschalters 5 im Bereich des Ausgangs des Druckwerks 1 angeordnet ist, ist zur Gewährleistung einer guten Zugänglichkeit zu den Druckwerkszylindern an einem Ende um eine etwa horizontale Achse 24 hochschwenkbar an einer Druckwerksseitenwand gelagert, wie am besten aus Figur 3 erkennbar ist. Zur Abstützung dieser Baueinheit in der normalen Betriebsstellung kann ein unterhalb der Achse 24 angeordneter Anschlag 25 vorgesehen sein.

## Patentansprüche

1. Vorrichtung zur Verhinderung von Maschinenschäden bei Rollenrotationsdruckmaschinen mit wenigstens einer nach einem Druckwerk angeordneten, vorzugsweise mit einer im Bereich zwischen dem letzten Druckwerk (1) und einem nachgeordneten Trockner (3) angeordneten, einen Durchlaufschlitz (9) aufweisenden Bahnklemm- und/oder -trenneinrichtung, die mittels einer einen Bahnriß erkennenden Bahnabtasteinrichtung betätigbar ist, **dadurch gekennzeichnet, daß** die Bahnabtasteinrichtung wenigstens einen auf Bahnberührung ansprechenden Bahnreißschalter (11 bzw. 13) enthält, der mit der zugeordneten Bahnklemm- und/oder -trenneinrichtung zusammengebaut ist und in dieser mit Abstand gegenüber der bei störungslosem Betrieb geltenden Transportebene der Bahn (2) an einer Stelle angeordnet ist, an der im Falle eines Bahnrisses eine von einem spannungslose Bahn (2) mitnehmenden Zylinder (4) bewirkte Winkelauslenkung der Bahn (2) stattfindet.

2. Vorrichtung nach Anspruch 1, **dadurch gekennzeichnet, daß** mindestens zwei bezüglich der Bahn (2) einander etwa gegenüberliegende Bahnreißschalter (11) vorgesehen sind.

3. Vorrichtung nach einem der vorhergehenden Ansprüche, **dadurch gekennzeichnet, daß** der bzw. die Bahnreißschalter (11 bzw. 13) im Bereich der oberen und/oder unteren Kante des Einlaufquerschnitts des Durchlaufschlitzes (9) angeordet ist bzw. sind.

4. Vorrichtung nach einem der vorhergehenden Ansprüche, **dadurch gekennzeichnet, daß** die aus Bahnklemm und/oder -trenneinrichtung (5) und Bahnreißschalter (11 bzw. 13) gebildete Baueinheit im Bereich eines Endes um eine etwa horizontale Achse (24) hochschwenkbar angeordnet ist.

5. Vorrichtung nach einem der vorhergehenden Ansprüche, **dadurch gekennzeichnet, daß** der bzw. die Bahnreißschalter (11) als kapazitive Schalter ausgebildet ist bzw. sind.

6. Vorrichtung nach einem der vorhergehenden Ansprüche 1 bis 4, **dadurch gekennzeichnet, daß** der bzw. die Bahnreißschalter (13) einen von der Bahn (2) auslenkbaren, mechanischen Taster aufweist bzw. aufweisen, der als über die ganze Arbeitsbreite sich erstreckende, vorzugsweise aus Kunststoff bestehende Leiste (14) ausgebildet ist, die in ihrer Ruheposition an einem Anschlag (17) anliegt und in einer vom Anschlag (17) abgehobenen Stellung ein der Bahnklemm- und/oder -trenneinrichtung zugeordnetes Steuerorgan (20) betätigt.

7. Vorrichtung nach Anspruch 6, **dadurch gekennzeichnet, daß** die den Taster bildende Leiste (14) vorzugsweise unter der Wirkung wenigstens einer Ausfahrfeder (18) bis auf Anschlag (17) aus einem im Querschnitt etwa U-förmigen Gehäuse (15) ausfahrbar ist, gegenüber dessen lichter Weite die Leiste (14) Laufspiel besitzt.

8. Vorrichtung nach wenigstens einem der vorhergehenden Ansprüche 6 bis 7, **dadurch gekennzeichnet, daß** die Leiste (14) mit wenigstens einem ausfahrrichtungsparallelen Langloch (16) versehen ist, durch das ein Anschlagstift (17) hindurchgreift.

9. Vorrichtung nach einem der vorhergehenden Ansprüche 6 bis 8, **dadurch gekennzeichnet, daß** das in der der Bahnklemm- und/oder -trenneinrichtung (5) zugeordneten Energieversorgungsleitung (21) angeordnete, vorzugsweise als Schieberventil ausgebildete Steuerorgan (20) einen in das Gehäuse (15) hineinragenden Schaltstift (19) aufweist, der von der Leiste (14) betätigbar ist und mittels dessen die Energieversorgungsleitung (21) direkt auf- und absteuerbar ist.

10. Vorrichtung nach einem der vorhergehenden Ansprüche, **dadurch gekennzeichnet, daß** mittels des Bahnreißschalters bzw. der Bahnreißschalter (11 bzw. 13) ein in einer Signalleitung (23) zum Abschalten des Maschinenhauptantriebs angeordneter Schalter (22) betätigbar ist.

## Claims

1. A device for preventing mechanical damage in web feed rotary printing presses, comprising at least one web gripping and/or web cutting device, which has a passage slot (9) and is arranged following one printing unit, preferably in the part between the last printing unit (1) and a following drier (3), and which is able to be actuated by means of a web sensing device detecting a tear in the web, characterized in that the web sensing means comprises at least one web tear detect switch (11 and, respectively, 13), which responds to contact with the web and which is integral with the web gripping and cutting means and is arranged in the latter at a distance from the plane, occupied during normal operation by the web (2), at a position, at which in the case of the web tearing there is a deflection of the web (2) caused by a cylinder (4) entraining web (2) free of tension.

2. The device as claimed in claim 1, characterized in that at least two web tear switches (11) are provided arranged approximately opposite each other in relation to the web (2).

3. The device as claimed in any one of the preceding claims, characterized in that the web tear switch or, respectively, switches (11 and, respectively, 13) is or are arranged adjacent to the upper and/or lower edge of the inlet cross section of the passage slot (9).

4. The device as claimed in any one of the preceding claims, characterized in that the integral unit consisting of the web gripping and/or cutting means (5) and the web tear switch (11 and, respectively, 13) is arranged adjacent to one end thereof for upward pivoting about an approximately horizontal axis.

5. The device as claimed in any one of the preceding claims, characterized in that the web tear switch or switches (11) is or are constituted by capacitive switches.

6. The device as claimed in any one of the preceding claims 1 through 4, characterized in that the web tear switch or switches (13) has or have a mechanical feeler adapted to be deflected out of the path (2) and is constituted by a rail (14) extending over the full working width and preferably manufactured of synthetic resin, which in its neutral position contacts an abutment (17) and in a position clear of the abutment (17) actuates a drive member (20) associated with the web gripping and/or cutting device.

7. The device as claimed in claim 6, characterized in that the rail (14) constituting the feeler is able to be moved out under the action of at least one moving out spring (18) as far as an abutment (17) from a housing which is approximately U-like in cross section, in relation to whose clearance width the rail (14) has running play.

8. The device as claimed in claim 6 and/or claim 7, characterized in that the rail (14) is provided with at least one slot (16) parallel to the direction of outward movement and through which an abutment pin (17) extends.

9. The device as claimed in at least one of the claims 6 through 8, characterized in that the drive member (20), which is arranged in the power supply line (21) of the web gripping and/or cutting device (5) and is preferably constituted by a spool valve, has a operating pin (19) extending into the housing (15) and such pin is able to be actuated by the rail (14) and is able to be moved up and down directly by the power supply line (21) thereof.

10. The device as claimed in any one of the preceding claims, characterized in that by means of the web tear switch or of the web tear switches (11 and, respectively, 13) a switch (22) is able to be actuated which is arranged in a signal line (23) for switching off the main drive of the printing press.

## Revendications

1. Dispositif pour éviter d'endommager les machines dans les machines d'impression rotatives à bobines, comprenant au moins un dispositif de serrage et/ou de séparation de la bande qui est disposé en aval d'un groupe d'impression, et de préférence dans la région située entre le dernier groupe d'impression (1) et un séchoir (3) monté en aval, qui comporte une fente de passage (9) et qui peut être actionné au moyen d'un dispositif de palpage de la bande qui détecte la rupture de la bande, caractérisé par le fait que le dispositif de palpage de la bande comprend au moins un détecteur de casse (11 ou 13, respectivement) qui répond au contact de la bande, qui est regroupé avec le dispositif associé de serrage et/ou de séparation de la bande et qui est disposé dans celui-ci, à distance du plan de transport de la bande (2) valable lors du fonctionnement sans perturbations, en un endroit où a lieu, dans le cas d'une rupture de bande, une déviation angulaire de la bande (2) produite par un cylindre (4) qui entraîne la bande (2) lorsqu'elle n'est pas tendue.

2. Dispositif selon la revendication 1, caractérisé par le fait qu'il est prévu au moins deux détecteurs de casse (11) qui sont disposés sensiblement l'un en face de l'autre par rapport à la bande (2).

3. Dispositif selon l'une des revendications précédentes, caractérisé par le fait que le ou les détecteurs de casse, respectivement, (11 et 13, respectivement) est disposé ou sont disposés, respectivement, dans la région des bords supérieur et/ou inférieur de la section transversale d'entrée de la fente de passage (9).

4. Dispositif selon l'une des revendications précédentes, caractérisé par le fait que la structure unitaire constituée par le dispositif (5) de serrage et/ou de séparation de la bande et par les détecteurs de casse (11 et 13, respectivement) est disposée en pouvant pivoter vers le haut dans la région d'une extrémité autour d'un axe sensiblement horizontal.

5. Dispositif selon l'une des revendications précédentes, caractérisé par le fait que le ou les détecteurs de casse, respectivement, (11) est réalisé ou sont réalisés, respectivement, sous la forme de détecteurs capacitifs.

6. Dispositif selon l'une des revendications précédentes 1 à 4, caractérisé par le fait que le ou les détecteurs de casse, respectivement, (13) comporte ou comportent, respectivement, un palpeur mécanique pouvant être dévié par la bande (2) et réalisé sous la forme d'une planchette (14) qui s'étend sur toute la largeur de travail, qui est de préférence constituée par de la matière plastique, qui porte sur une butée (17) dans sa position de repos et qui, dans une position où elle est soulevée de la butée (17), actionne un organe de commande (20) associé au dispositif de serrage et/ou de séparation de la bande.

7. Dispositif selon la revendication 6, caractérisé par le fait que la planchette (141 qui constitue le palpeur peut être sortie, de préférence sous l'action d'au moins un ressort de sortie (18), et jusqu'à rencontrer une butée (17), d'un boîtier (15) sensiblement en forme de U en section transversale, par rapport à l'ouverture duquel la planchette (14) présente un jeu.

8. Dispositif selon l'une des revendications précédentes 6 à 7, caractérisé par le fait que la planchette (14) est pourvue d'au moins un trou allongé (16) qui est parallèle à la direction de sortie et à travers lequel passe une tige de butée (17).

9. Dispositif selon l'une des revendications précédentes 6 à 8, caractérisé par le fait que l'organe de commande (20), lequel est monté sur la conduite d'alimentation en énergie (21) associée au dispositif (5) de serrage et/ou de séparation de la bande et réalisé de préférence sous la forme d'une soupape à coulisse, comporte une tige de manoeuvre (19) qui fait saillie dans le boîtier (15), qui peut être actionnée par la planchette (14) et au moyen de laquelle la conduite d'alimentation en énergie (21) peut être commandée directement dans les deux sens.

10. Dispositif selon l'une des revendications précédentes, caractérisé par le fait qu'un commutateur (22) monté sur une conduite de signaux (23) destinée à arrêter l'entraînement principal de la machine peut être actionné au moyen du détecteur de casse ou, respectivement, des détecteurs de casse (11 et 13, respectivement).
